# EUROPÄISCHE PATENTSCHRIFT

(11) **EP 0 764 470 B1**
(45) Veröffentlichungstag und Bekanntmachung des Hinweises auf die Patenterteilung: **05.07.2000**
(21) Anmeldenummer: 96112075.5
(22) Anmeldetag: 26.07.1996
(51) Int. Cl.: B02C 13/20, B02C 23/12, B02C 23/16

(54) **Verfahren zur Prallvermahlung und Prallmühle**
Process for impact milling and impact mill
Procédé pour mouture à percussion et broyeur à choc

(30) Priorität: 25.09.1995 CH 269895
(43) Veröffentlichungstag der Anmeldung: 26.03.1997
(73) Patentinhaber: BÜHLER AG, 9240 Uzwil (CH)
(72) Erfinder: Krämer, Guido, 9526 Zuckenriet (CH); Chrapatsch, Eugen, 255207 Siedlung Hatnoie (UA); Chrapatsch, Volodia, 255207 Siedlung Hatnoie (UA)

(56) Entgegenhaltungen:
- EP-A- 0 692 309
- DE-C- 699 100
- FR-A- 1 015 467
- FR-A- 2 084 599
- GB-A- 135 955
- GB-A- 191 977
- GB-A- 2 166 368
- US-A- 1 331 969

## Beschreibung

Die Erfindung betrifft ein Verfahren zur Prallvermahlung insbesondere von körnigem Mahlgut wie Getreide oder Würfel nach dem Oberbegriff des Anspruchs 1 und eine Prallmühle mit koaxial gegensinnig umlaufenden, angetriebenen Rotoren nach dem Oberbegriff des Anspruchs 2.

Sie findet insbesondere Anwendung zur Vermahlung von Mahlgut für Tierfutter.

Bei herkömmlichen Schlagmühlen (siehe z. B. EP-B-51389 oder DE-A-3708914) wird die Feinheit des Produkts weitgehend von der Sieblochung (Siebfeinheit) bestimmt, wobei das Mahlgut solange im Mahlraum verbleibt, bis ein Passieren des Siebes möglich wird. Das Mahlgut wird einer Vielzahl von Schlägen des/der Rotors/Rotoren ausgesetzt, bis die entsprechende Feinheit erreicht ist. Dies bedingt einen hohen Energieaufwand und ein teilweise übermässiges Zerkleinern des Mahlgutes.

Ist das Sieb im Schlagraum angeordnet, wie z. B. gemäss der EP-B-98441, bei der der Rotor einer Schlagmühle konzentrisch von einem Sieb umgeben ist, trifft das Mahlgut mit hoher Geschwindigkeit auf den Siebmantel, was den Siebverschleiss erhöht.

Zur Verbesserung der Energiebilanz derartiger Schlagmühlen wurden auch Schleuderkanäle vorgeschlagen (siehe DE-PS-699100 und DE-A-3708914), um die den Mahlgutteilchen erteilte Energie zum Fördern derselben aus dem Schlagraum heraus auf ein anschliessendes Sieb zu nutzen. Auch bei derartigen tangentialen Schleuderkanälen wird das Mahlgut auf das Sieb geworfen.

Zumeist weisen Schlagmühlen ein feststehendes Gehäuse mit einem, darin angeordneten und angetriebenen Rotor auf. Es ist darüberhinaus bekannt, Desintegratoren zur Feinstzerkleinerung mit zwei koaxialen, gegensinnig umlaufend angetriebenen Rotoren auszubilden (DE-A-3417556). Die Rotoren tragen jeweils mindestens zwei konzentrische Schaufelkränze, wobei die Schaufelkränze beider Rotoren alternierend ineinander greifen. Der Antrieb beider Rotoren erfolgt durch einen gemeinsamen Antrieb. Hierzu ist der eine Rotor an einer Hohlwelle befestigt und der andere Rotor über eine Buchse an einer, die Hohlwelle durchsetzende Welle angeordnet. Beide Wellen sind in einer Aussenlagerung gelagert. Der hohe konstruktive Aufwand ist erforderlich, um einen Turboeffekt gemäss EP-A-48012 bei sicherer Lagerfunktion zu erzielen.

Der Erfindung liegt die Aufgabe zugrunde, ein Verfahren zur Prallvermahlung von körnigem Mahlgut und eine Prallmühle zur Durchführung des Verfahrens zu schaffen, die bei geringem technischen und wirtschaftlichen Aufwand eine hohe Gleichmassigkeit der Vermahlung des Mahlgutes (geringe Streuung der Teilchengrösse) mit minimalem Gehalt an Staubfraktionen ermöglicht. Dies geschieht in überraschend einfacher Weise durch die Merkmale des Kennzeichens der unabhängigen Ansprüche.

Die übliche Vermahlung von Mahlgut in einer Mehrzahl von Zerkleinerungsvorrichtungen (hohe Reibung) führt zur teilweise übermässigen Zerkleinerung des Produktes und hohem Energieverbrauch, in Verbindung mit vergleichsweise hohem Verschleiss. Dies resultiert daraus, dass die Auflösung des Mahlgutes vorrangig in der sich bewegenden Schicht zwischen den Enden der Schläger und der Sieboberfläche/Siebkammer. Beim Turbo-effekt auch Prallung zwischen den Teilchen selbst. Überraschend zeigte sich nun, dass durch Anwendung einer "reinen" Prallung die Nachteile des bekannten Standes der Technik vermieden werden können. Erfindungsgemäss wird das Mahlgut zunächst beschleunigt und prallt nachfolgend gegen Arbeitsorgane. Da hierzu Geschwindigkeiten von über 100 m/s erforderlich sind, wird ein Maximum an Zerkleinerung bei minimaler Reibung durch eine Gegenprallung des beschleunigten Mahlgutes durch eine an sich bekannte Bewegung in entgegengesetzter Richtung erreicht. Das Mahlgut wird zunächst in einer rotierenden Bewegung beschleunigt und nachfolgend geprallt durch Umwandlung des Geschwindigkeitsvektors in einen der Beschleunigung entgegengesetzten Vektor. Beschleunigung und Prallung wechseln sich zyklisch in zwei Zwischenzonen ab, welche miteinander durch Ströme noch nicht genügend zerkleinerter Teilchen verbunden sind, mit Ausscheidung von Teilchen gewünschter Grösse zwischen den Zyklen.

Das Mahlgut wird auf eine erste Vermahlungsstufe geleitet, wo es in definierter Richtung beschleunigt wird und gegen eine Fläche von Arbeitsorganen prallt. Unter der Schlageinwirkung werden die Mahlgutkörner in Teilchen unterschiedlicher Grösse unter Übermittlung des der Beschleunigung entgegengesetzten Geschwindigkeitsvektors zerkleinert. Danach gelangen die zerkleinerten Teilchen auf einen Separator, wo sie entsprechend separiert werden. Der Separator ist ausserhalb der Zerkleinerungszone angeordnet und die Teilchen nähern sich tangential an. Die Teilchen gewünschter Grösse werden als Fertigprodukt abgeführt, grobe Teilchen gelangen durch Rückführung in die Zerkleinerungszone auf eine zweite Zerkleinerungsstufe und werden dort erneut einer Beschleunigung und Prallung unterworfen, wobei jedoch, im Unterschied zur ersten Stufe, feinere Teilchen entstehen. Es folgt wiederum eine Separierung in Grob- und Fertigprodukt ausserhalb der Zerkleinerungszone, wobei das Grobprodukt erneut der ersten Zerkleinerungsstufe zugeführt wird.

Zur Leistungserhöhung und Verbesserung der Granulationsverteilung im Fertigprodukt wird zusätzlich ein Sieb ausserhalb des Mahlraumes angeordnet, um letztendlich die Siebflächen zu erhöhen.

Umfangreiche Untersuchungen bestätigen die Vermutung, dass weitere Siebflächen nur in dem Teil des Mahlraumes bzw. der Produkt-Umlaufkanäle sinnvoll ist, in dem das Produkt mehr oder weniger gegen das Sieb geschleudert wird.

Ein Schleuderkanal gemäss der DE-A-37 08 914 ohne Sieb im Kanal kann hierzu keine begründete Anregung vermitteln. Erforderlich ist eine Verlagerung der genannten zusätzlichen Siebfläche in dem Bogenbereich des Kanales. Dies ermöglicht, dass Feinprodukt nahezu vollständig bei Erreichen der erforderlichen Granulation ausgesiebt wird, was gegenüber Vergleichslösungen auch den Leistungsbedarf deutlich senkt.

Bei Einbau des zusätzlichen Siebes liegen die Kanäle am Ausgang der zylindrischen Kammer aneinander an und bilden den gemeinsamen Kanal, welcher in der Produktlaufrichtung in zwei getrennte gekreuzte Kanäle, die mit den Arbeitsbereichen verbunden sind, übergeht.

Das Sieb ist im gekrümmten Teil des Kanals so angebracht, dass sich ein hinter dem Sieb bildender Raum entsteht, welcher mit dem hinter dem Sieb befindendem Raum der zylindrischen Kammer durch eine Rohrleitung verbunden ist.

Der Zerkleinerungszyklus ist geschlossen und die Separierung der Teilchen erfolgt ausserhalb dessen, was sowohl eine Senkung des Energieverbrauchs als auch des Verschleisses der Separiereinrichtung gestattet. Gleichzeitig wird eine differenzierte Behandlung von unterschiedlich grossen Teilchen erreicht. Die Verwendung von zwei Zerkleinerungsstufen erlaubt eine Einflussnahme auf Teilchen mit abweichender Bearbeitungsintensität in jeder Stufe.

Das Verfahren kann in einer Prall- bzw. Schlagmühle mit zylindrischer Kammer, die mit Ein- und Auslasstutzen für das Mahlgut sowie darin koaxial installierten Rotoren, die mit daran befestigten Arbeitsorganen in entgegengesetzter Richtung drehen, ausgeführt werden. Die Kammer ist perforiert ausgeführt und mittels der Rotoren in zwei Kammerbereiche unterteilt, wobei die Bereiche untereinander durch sich kreuzende Kanäle verbunden sind, die ausserhalb ihrer Begrenzungen angeordnet sind und die einen geschlossenen Fluss des Mahlgutes ergeben.

Es ergibt sich ein geschlossener Vermahlungsprozess mit vorgebbarer Teilchengrösse und der Möglichkeit der automatischen Steuerung des Prozesses.

Die Erfindung wird nachfolgend an einem Ausführungsbeispiel an Hand einer Zeichnung näher beschrieben. In der Zeichnung zeigen die
- Fig. 1: eine Prallmühle
- Fig. 2: einen Schnitt A-A der Prallmühle
- Fig. 3: einen Schnitt B-B der Prallmühle
- Fig. 4: eine Seitenansicht einer weiteren Ausgestaltung der Prallmühle mit einem Sieb im gekrümmten Teil des Kanals
- Fig. 5: einen Grundriss der Prallmühle gemäss Fig. 4
- Fig. 6: eine Prallmühle mit darin ausgebautem Schild
- Fig. 7: Schild mit Jalousie
- Fig. 8: eine weitere Variante der erfindungsgemässen Prallmühle mit offener Rotoranordnung
- Fig. 9: eine weitere Ausgestaltungsform gemäss Fig. 8 in einer 3-Rotoranordnung.

Figuren 1 bis 3 stellen kein Ausführungsbeispiel der Erfindung dar.

Eine Prallmühle wird mit dem zu vermahlenden Gut gespeist. Dieses gelangt über einen Einlass 2 im freien Fall in einen ersten Arbeitsbereich 12 einer Kammer 4. Hier wird das Mahlgut unter der Einwirkung eines, durch eine Drehbewegung eines Rotors 6 erzeugten Luftstrom auf eine erste Reihe von Schaufeln 7 des Rotors 6 geleitet. Die einzelnen Körner des Mahlgutes werden von diesen Schaufeln 7 erfasst, beschleunigt und mit hoher Geschwindigkeit gegen Schaufeln 9 eines Rotors 8 geworfen. Die Schaufeln 9 befinden sich zwischen der ersten und einer zweiten Reihen von Schaufeln 7 des Rotors 6.

Infolge der Prallung der Körner gegen die Schaufeln 9 des Rotors 8, der sich in entgegengesetzter Richtung zum Rotor 6 dreht, werden die Körner teilweise zerkleinert, mittels der Schaufeln 9 erneut beschleunigt und gegen die zweite, äussere Reihe der Schaufeln 7 geschleudert. Infolge Prallwirkung an den Schaufeln 7 erfolgt eine weitere Zerkleinerung der Körner in Teilchen unterschiedlicher verschiedener Feinheit. Diese gelangen von den Schaufeln 7 in Drehrichtung des Rotors 6 bahnförmig auf die Oberfläche des Siebes 5. Während sich die Teilchen in einem Luftpolster reibungsarm in Drehrichtung des Rotors 6 auf der Oberfläche des Siebes 5 bewegen, erfolgt unter Einwirkung von Zentrifugalkraft und des Luftstromes eine Separierung in eine grobe und eine Feinfraktion. Teilchen, die die Öffnungen des Siebes 5 passieren, verlassen die Schlagmühle über einen Auslass 3, während gröbere Teilchen infolge weiterer Bewegung in einen seitlichen Kanal 14 und von dort in einen zweiten Arbeitsbereich 13 der Kammer 4 gelangen. Unter Einwirkung der derselben Kräfte wie im Arbeitsbereich 12, werden die Teilchen von den Schaufeln 9 erfasst und gegen die Schaufeln 7 geschleudert. Auf Grund der Prallung erfolgt eine zusätzliche Zerkleinerung der Teilchen, welche, die Schaufeln 7 verlassend, sich in Drehrichtung des Rotors 6 wieder auf der Oberfläche des Siebes 5 bewegen. Die Feinfraktion wird wiederum nach Passieren des Siebes 5 über den Auslass 3 ausgetragen. Die noch verbleibende Grobfraktion kann über den Kanal 15 einer weiteren Vermahlung zugeführt werden.

Die Anzahl der Überführungsstufen der Grobfraktionen vom Arbeitsbereich 12 in den Arbeitsbereich 13 hängt von der Art des Mahlgutes, seiner Feuchtigkeit und der Intensität der Prallung ab.

In einem Gehäuse 1 der Prallmühle sind horizontal und koaxial Rotoren 6 und 8 mit daran befestigten Schaufeln 7 und 9 angeordnet. An ihrem äusseren Umfang sind die Rotoren 6, 8 von einem Sieb 5 umgeben, wodurch eine zylindrische Kammer 4, die durch die Rotoren 6, 8 in zwei Arbeitsbereiche 12 und 13 unterteilt ist, gebildet ist.

Der Antrieb der Rotoren 6, 8 erfolgt durch Elektromotoren 10 und 11.

Der Rotor 6 hat zwei Reihen und der Rotor 8 eine Reihe Schaufeln 7, 9, die mit der Rotorscheibe in zwei Hälften geteilt ist. Eine Hälfte der Schaufeln 9 des Rotors 8 ist zwischen den Schaufelreihen des Rotors 6 angeordnet.

Ein Einlass 2, der seitlich am Arbeitsbereich 12 am Gehäuse 1 angeordnet ist, dient der Speisung der Prallmühle mit Mahlgut. Unterhalb der Kammer 4 ist ein Auslass 3 für das vermahlene Gut (Fertigprodukt) angeordnet.

In Fortsetzung des Siebes 5 sind Kanäle 14 und 15 am Gehäuse 1 angeordnet zur Rückführung der ungenügend zerkleinerten (groben) Teilchenfraktionen. Die Kanäle 14, 15 sind ausserhalb der Kammer 4 angeordnet. In seiner Breite entspricht der Kanal 14 der Breite der Reihe der Schaufeln 7 des Rotors 6, die näher zur Achse 16 angeordnet ist. Der Kanal 14 hat eine gekrümmte, kurvenartige Form, ausgehend von der Kammer 4 und seitlich und zentral in den Arbeitsbereich 13 mündend. Analog ist der Kanal 15 konzipiert. Er geht ebenfalls von der Kammer 4 aus und mündet seitlich und zentral in den Arbeitsbereich 12.

Die Grösse des Spaltes zwischen den Enden der Schaufeln 7 und dem Sieb 5 ist so zu bemessen, dass die Bewegung des zerkleinerten Produktes auf dem Sieb 5 unter Einwirkung der Zentrifugalkraft ohne unmittelbare Einwirkung der äusseren Schaufeln 7 erfolgt.

Der Anstellwinkel der Schaufeln 7, 9 ist entsprechend klein zu wählen, um die beschriebene, verschleissmindernde Bewegungsbahn der Teilchen zu erreichen.

Die Elektromotoren 10, 11 sind etwa gleich belastet.

Der perforierte Teil der Kammer 4 ist demontierbar, um einen Siebwechsel zu ermöglichen.

Ebenfalls sollte der perforierte Teil der Kammer 4 einen möglichst grossen Teil ihrer zylindrischen Oberfläche einnehmen, um einen leistungsfähigen Trennprozess zu erreichen.

Durch Vergrösserung der Anzahl der Reihen an Schaufeln 7, 9 auf den Rotoren 6, 8 kann die Zahl der Vermahlungsstufen erhöht werden, z. B. auf sieben Stufen, wobei der Rotor 6 dann drei und der Rotor 8 zwei Reihen Schaufeln 7, 9 aufweist.

Zur Erhöhung der Leistung und zur Verbesserung der Granulationsverteilung im Fertigprodukt wird ein weiteres Sieb 17 verwendet, welches ausserhalb der zylindrischen Kammer 4 angebracht ist. Dabei liegen die Kanäle am Ausgang der zylindrischen Kammer aneinander an und bilden dabei den gemeinsamen Kanal, welcher in der Produktlaufrichtung in zwei getrennte gekreuzte Kanäle 14 und 15, die mit den Arbeitsbereichen 13 und 12 verbunden sind, übergeht.

Das Sieb 17 ist im gekrümmten Teil des Kanals 23 so angebracht, dass sich ein hinter dem Sieb bildender Raum 18 entsteht, welcher mit dem hinter dem Sieb befindendem Raum 19 der zylindrischen Kammer 4 durch eine Rohrleitung 20 verbunden ist.

Die Vorrichtung mit dem Sieb 17 arbeitet folgendermassen:

Das Getreide gelangt über das Rohr 2 in die Kammer 12, wird mit den Schaufeln 7 und 9, welche an den entsprechenden Rotoren 6 und 8 befestigt sind, zerkleinert und kommt auf das Sieb 5, wo das Vermahlungsprodukt in zwei Fraktionen getrennt wird. Die Fraktion gewünschter Feinheit wird durch den Auslass 3 aus der Vorrichtung als Fertigprodukt abgezogen, die Grobfraktion, welche die Öffnung des Siebes 5 nicht passiert hat, wird durch den Kanal 23 zum Sieb 17 geleitet. Auf dem Sieb 17 wird das zerkleinerte Material einer nochmaligen Trennung nach Fraktionen unterzogen. Der Durchgang durch das Sieb 17 gelangt in den sich hinter dem Sieb befindlichen Raum 18, von wo er in den sich hinter dem Sieb befindenden Raum 19 der zylindrischen 4 gelenkt wird. Das Produkt aus dem sich hinter dem Sieb befindenden Raum wird durch den Auslass 3 als Fertigprodukt abgeleitet.

Die Fraktion, welche die Öffnungen des Siebes 17 nicht passiert hat, gelangt über den Kanal 14 zur weiteren Vermahlung. Das Fertigprodukt passiert das Sieb 5, der ungenügend zerkleinerte Produktanteil wird als Abstoss über den Kanal 15 vom Sieb 17 in den Arbeitsbereich 12 zur weiteren Vermahlung gelenkt.

Es muss hervorgehoben werden, dass die Trennung auf dem Sieb 17, wie auch auf dem Sieb 5 unter der Einwirkung der Zentrifugalkraft des durch die Rotoren erzeugten Luftstromes erfolgt. Die Regulierung der Feinheit der Vermahlung erfolgt durch den Austausch der Siebe gegen Siebe erforderlicher Lochung.

Die Leistung der Vorrichtung kann auch durch den Einsatz eines Schildes 21, welcher am Ausgang der zylindrischen Kammer 4, zwischen dem grossen Rotor und dem Sieb 5 befestigt ist, erhöht werden. Dabei kann der Schild 21 aus einem Stück bestehen oder mit einer Jalousie 22 bestückt sein.

Durch den Schild 21 kann die Produktfraktion, welche ungenügenden Kontakt mit der Oberfläche des Siebes gehabt hat, zur weiteren Trennung auf das Sieb 5 gelenkt werden. Ausserdem hilft der Schild 21 den notwendigen Druck des Luftstromes auf dem Sieb 5 zu erzeugen, dadurch die Intensität des Durchganges der Teilchen durch die Öffnungen des Siebes erhöht wird.

Die Jalousie 22 hilft ihrerseits die Durchblasintensität des Siebes 17 zu erhöhen. Darüberhinaus lässt das erfindungsgemässe Prinzip in weiterer Ausgestaltung auch offene Anordnungen der gegenläufigen Rotoren zu. Hierbei erfolgt die Anordnung der Rotoren nebeneinander in einer Ebene (Fig. 8, 9).

Ohne direkte Begrenzung auf diese Varianten ist es hierbei sinnvoll, zwei bzw. drei Rotoren nebeneinander und verbunden durch Kanäle anzuordnen, wobei dies in einer horizontalen oder vertikalen Ebene erfolgen kann und einen geringeren Fertigungsaufwand erwarten lässt.

Das Produkt gelangt über einen Einlass 2' in den Rotor 24, wird beschleunigt und zerkleinert und gelangt über den Kanal 25 in den Arbeitsraum des gegenläufigen Rotors 26, wobei eine erneute Beschleunigung und zweite Zerkleinerung erfolgt. Danach wird das zerkleinerte Produkt über den Kanal 27 in vorgenannter Weise aus dem Mahlraum ausgetragen und separiert (nicht dargestellt). In Abwandlung dessen, gelangt das Produkt nach der ersten Zerkleinerung im Mahlraum des Rotors 24 über den Kanal 25, 25' in den Mahlraum der gleichsinnig laufenden Rotoren 26, 28 und wird erneut zerkleinert. Das zerkleinerte Produkt über die Kanäle 27, 27' in einen gemeinsamen, nicht explizit dargestellten Kanal wiederum zur Separierung.

Der im Vergleich zu herkömmlichen Schlagmühlen wesentlich geringere Energiebedarf und die geringe Reibungsbeeinflussung führen zu einer vernachlässigbaren Erwärmung der erfindungsgemässen Schlagmühle im Betrieb und damit auch zu einem geringen Feuchteverlust des Mahlgutes.

Infolge des Betriebes der erfindungsgemässen Prallmühle ohne Aspiration ist es auch möglich, Gerste wirtschaftlich zu vermahlen.

Bei der Getreidevermahlung zu Mehl ist der Einsatz der Prallmühle als B1- und B2-Passage möglich.

Die erfindungsgemässe Prallmühle ist nicht auf diese Ausführungsformen begrenzt.

### Bezugszeichen

- 1: Gehäuse
- 2: Einlass
- 3: Auslass
- 4: Kammer
- 5: Sieb
- 6: Rotor
- 7: Schaufel
- 8: Rotor
- 9: Schaufel
- 10: Elektromotor
- 11: Elektromotor
- 12: Arbeitsbereich
- 13: Arbeitsbereich
- 14: Kanal
- 15: Kanal
- 16: Achse
- 17: Sieb
- 18: Raum
- 19: Raum
- 20: Rohrleitung
- 21: Schild
- 22: Jalousie
- 23: Kanal
- 24: Rotor
- 25, 25': Kanal
- 26: Rotor
- 27, 27': Kanal
- 28: Rotor

## Patentansprüche

1. Verfahren zur Prallvermahlung von insbesondere körnigem Mahlgut unter Anwendung einer Prallmühle mit horizontal gelagerten Rotoren, die gegensinnig zueinander laufen sowie unter Anordnung eines an sich bekannten Schleuderkanals zur Rückführung von zerkleinertem Mahlgut nach einer ersten Vermahlungsstufe zu einer weiteren Vermahlungsstufe, wobei das Mahlgut zunächst in eine Kammer (4) mit den Rotoren einer Prallmühle geleitet wird,
a) das Mahlgut durch Schaufeln (7) eines ersten Rotors (6) beschleunigt wird und gegen Schaufeln (9) eines gegensinnig umlaufenden Rotors (8) prallt und zerkleinert wird,
b) dass das zerkleinerte Mahlgut in Richtung der Bewegungsbahn des Rotors (6) mit geringem Winkel auf ein erstes Sieb (5) trifft und in Fraktionen separiert wird,
c) dass die verbleibende Grobfraktion in Bewegungsrichtung weitergeführt und einer erneuten Beschleunigung, Prallung und Siebung unterzogen werden, wobei die Vermahlungsstufen gemäss a, und c, in voneinander getrennten Arbeitsbereichen (12, 13) der Kammer (4) ausgeführt werden,
dadurch gekennzeichnet, dass die Weiterführung der Grobfraktion in einem Kanal (14, 15) erfolgt, die auf ein zweites Sieb (17) trifft und dadurch Feinprodukte nahezu vollständig separiert werden, so dass nur die noch verbleibende grobe Fraktion einer erneuten Vermahlung zugeführt wird.

2. Prallmühle zur Prallvermahlung von insbesondere körnigem Mahlgut, wobei die Prallmühle aus einem Gehäuse (1) mit darin horizontal und koaxial angeordneten Rotoren (6, 8) die zueinander gegensinnig laufen, an denen Schaufeln (7, 9) in Reihen befestigt sind, wobei der erste Rotor (6) mindestens zwei Reihen Schaufeln (7) und der zweite Rotor (8) mindestens eine Reihe Schaufeln (9), die zwischen den Reihen der Schaufeln (7) angeordnet ist, aufweisen und aus einem, die Rotoren (6, 8) an ihrem äusseren Umfang umgebenden erstes Sieb (5), sowie einem seitlich an der Kammer (4) angeordneten Einlass (2) und einem, unterhalb der Kammer (4) angeordneten Auslass (3) und weiterhin aus, eine Fortsetzung des ersten Siebes (5) bildenden Kanälen (14, 15) besteht, wobei die beiden Kanäle (14, 15) in voneinander getrennte Arbeitsbereiche (12, 13) der Kammer (4) münden, dadurch gekennzeichnet, dass die beiden Kanäle (14, 15) aneinander anliegend einen gemeinsamen Kanal (23) bildend, ausgeführt sind, welcher in zwei getrennte gekreuzte Kanäle übergeht, wobei in seinem gekrümmten Teil ein zweites Sieb (17) angebracht ist, wodurch ein hinter dem zweiten Sieb (17) befindlicher Raum gebildet ist, der in den sich hinter dem ersten Sieb (5) befindenden Raum der zylindrischen Kammer (4) übergeht.

3. Prallmühle nach Anspruch 2, dadurch gekennzeichnet, dass die Kanäle (14, 15) ausserhalb der Kammer (4) angeordnet sind und in einer kurvenartigen Form von der Kammer (4) ausgehend seitlich in die Arbeitsbereiche (13, 12) münden, wobei die Breite des Kanals (14) der Breite der inneren Reihe der Schaufeln (7) entspricht.

4. Prallmühle nach Anspruch 2, dadurch gekennzeichnet, dass das Sieb (5) auswechselbar ist.

5. Prallmühle nach Anspruch 2, dadurch gekennzeichnet, dass die Rotoren (6, 8) gegensinnig umlaufend angetrieben sind, vorzugsweise durch separate Antriebe.

6. Prallmühle nach Anspruch 2, dadurch gekennzeichnet, dass die Schaufeln (7, 9) einen Anstellwinkel von vorzugsweise nicht mehr als 15° aufweisen.

7. Prallmühle nach Anspruch 2, dadurch gekennzeichnet, dass [zur Erhöhung der Leistung] am Ausgang aus der zylindrischen Kammer (4), zwischen dem grossen Rotor und dem Sieb (5) ein gekrümmtes Schild (21) installiert ist.

8. Prallmühle nach Anspruch 7, dadurch gekennzeichnet, dass der Schild (21) mit einer Jalousie (22) ausgerüstet ist.

9. Prallmühle nach den vorstehenden Ansprüchen 2 bis 8, dadurch gekennzeichnet, dass die Rotoren (24, 26, 28) in einer Ebene nebeneinander angeordnet und durch Kanäle (25, 25', 27) miteinander verbunden sind.

10. Prallmühle nach Anspruch 9, dadurch gekennzeichnet, dass die Ebene horizontal oder vertikal angeordnet ist.

## Claims

1. Process for the impact milling of, in particular, granular mill material using an impact mill with horizontally mounted rotors which run in opposite directions to one another and while providing a centrifugal duct known *per se* for returning size-reduced mill material after a first milling stage to a further milling stage, wherein the mill material is initially conveyed into a chamber (4) by the rotors of an impact mill,
a) the mill material is accelerated by blades (7) of a first rotor (6) and is impacted and size-reduced against blades (9) of a rotor (8) rotating in the opposite direction,
b) in that the size-reduced mill material impinges on a first sieve (5) at a small angle in the direction of the path of movement of the rotor (6) and is separated into fractions,
c) in that the remaining coarse fraction is relayed in the direction of movement and is subjected to further acceleration, impacting and sieving, wherein the milling stages according to a and c are carried out in mutually separated working regions (12, 13) of the chamber (4),
characterised in that the relaying of the coarse fraction takes place in a duct (14, 15) which impinges on a second sieve (17) and fine products are therefore almost completely separated so that only the still remaining coarse fraction is fed to a further milling operation.

2. Impact mill for the impact milling of, in particular, granular mill material, wherein the impact mill consists of a casing (1) with rotors (6, 8) which are arranged horizontally and coaxially therein, run in opposite directions to one another and on which blades (7, 9) are fastened in series, wherein the first rotor (6) comprises at least two rows of blades (7) and the second rotor (8) at least one row of blades (9) arranged between the rows of blades (7) and consists of a first sieve (5) surrounding the rotors (6, 8) at their outer periphery as well as an inlet (2) arranged on the side of the chamber (4) and an outlet (3) arranged below the chamber (4) and also consists of ducts (14, 15) forming an extension of the first sieve (5), wherein the two ducts (14, 15) open into mutually separated working regions (12, 13) of the chamber (4), characterised in that the two ducts (14, 15) contact one another and form a common duct (23) which passes into two separate intersecting ducts, a second sieve (17) being arranged in the curved part thereof so that a space is formed which is located behind the second sieve (17) and passes into the space of the cylindrical chamber (4) located behind the first sieve (5).

3. Impact mill according to claim 2, characterised in that the ducts (14, 15) are arranged outside the chamber (4) and open in a curved form from the chamber (4) laterally into the working regions (13, 12), the width of the duct (14) corresponding to the width of the inner row of blades (7).

4. Impact mill according to claim 2, characterised in that the sieve (5) is interchangeable.

5. Impact mill according to claim 2, characterised in that the rotors (6, 8) are driven, preferably by separate drives, so as to rotate in opposite directions.

6. Impact mill according to claim 2, characterised in that the blades (7, 9) have a starting angle preferably not greater than 15°.

7. Impact mill according to claim 2, characterised in that a curved plate (21) is installed [to increase the performance] at the outlet from the cylindrical chamber (4) between the large rotor and the sieve (5).

8. Impact mill according to claim 7, characterised in that the plate (21) is equipped with a louvre (22).

9. Impact mill according to the preceding claims 2 to 8, characterised in that the rotors (24, 26, 28) are arranged side by side in a plane and are connected to one another by ducts (25, 25', 27).

10. Impact mill according to claim 9, characterised in that the plane is arranged horizontally or vertically.

## Revendications

1. Procédé pour mouture à percussion, en particulier de matière à moudre granuleuse, utilisant un broyeur à choc comprenant des rotors disposés horizontalement qui tournent en sens opposé l'un par rapport à l'autre et disposant d'un conduit de centrifugation connu en soi pour la réinjection de la matière à moudre concassée après une première étape de mouture vers une autre étape de mouture, la matière à moudre étant tout d'abord introduite dans une chambre (4) contenant les rotors d'un broyeur à choc,
a) la matière à moudre étant accélérée par des pales (7) d'un premier rotor (6) et heurtant des pales (9) d'un rotor (8) tournant en sens opposé où elle est concassée,
b) la matière à moudre concassée touchant, en direction de la trajectoire de déplacement du rotor (6), un premier tamis (5) avec un faible angle d'impact en étant de ce fait séparée en fractions,
c) la fraction grossière restante continuant en direction du déplacement en étant soumise de nouveau à une accélération, à des chocs et à un tamisage, tandis que les étapes de mouture selon a et c sont réalisées dans des zones de travail (12, 13) de la chambre (4) qui sont séparées les unes des autres,
caractérisé en ce que la poursuite de la fraction grossière a lieu dans un conduit (14, 15), qu'elle touche un deuxième tamis (17) et que, de ce fait, les produits fins sont pratiquement entièrement séparés, de sorte que seule la fraction grossière restante est dirigée vers une nouvelle mouture.

2. Broyeur à choc pour mouture à percussion, en particulier de matière à moudre granuleuse, le broyeur à choc se composant d'un boîtier (1) avec des rotors (6, 8) qui y sont disposés horizontalement et de manière coaxiale, qui tournent en sens opposé l'un par rapport à l'autre et sur lesquels sont fixées des pales en séries (7, 9), avec au moins deux séries de pales (7) sur le premier rotor (6) et au moins une série de pales (9) sur le deuxième rotor (8), qui est disposée entre les séries de pales (7), et d'un premier tamis (5) qui entoure le pourtour extérieur des rotors (6, 8) ainsi que d'une entrée (2) disposée sur la partie latérale de la chambre (4) et d'une sortie (3) disposée au-dessous de la chambre (4) et d'autre part de conduits (14, 15) qui constituent un prolongement du premier tamis (5), les deux conduits (14, 15) aboutissant dans des zones de travail (12, 13) de la chambre (4) séparées l'une de l'autre, caractérisé en ce que les deux conduits (14, 15) sont réalisés de manière à former en se rejoignant un conduit commun (23) qui se transforme en deux conduits croisés séparés, un deuxième tamis (17) étant placé dans sa partie courbe, ce qui forme une cavité placée derrière le deuxième tamis (17) et qui passe dans la cavité de la chambre cylindrique (4) se trouvant derrière le premier tamis (5).

3. Broyeur à choc selon la revendication 2, caractérisé en ce que les conduits (14, 15) sont disposés en dehors de la chambre (4) et, en partant de la chambre (4), aboutissent en une forme courbe latéralement dans les zones de travail (13, 12), la largeur du conduit (14) correspondant à la largeur de la série intérieure de pales (7).

4. Broyeur à choc selon la revendication 2, caractérisé en ce que le tamis (5) est interchangeable.

5. Broyeur à choc selon la revendication 2, caractérisé en ce que les rotors (6, 8) sont entraînés pour tourner en sens opposé, de préférence par des systèmes d'entraînement séparés.

6. Broyeur à choc selon la revendication 2, caractérisé en ce que les pales (7, 9) présentent un angle d'incidence ne dépassant pas 15° de préférence.

7. Broyeur à choc selon la revendication 2, caractérisé en ce que, en vue d'augmenter le rendement, un bouclier cintré (21) est disposé à la sortie de la chambre cylindrique (4) entre le grand rotor et le tamis (5).

8. Broyeur à choc selon la revendication 7, caractérisé en ce que le bouclier (21) est équipé d'un obturateur à lamelles (22).

9. Broyeur à choc selon l'une des revendications précédentes 2 à 8, caractérisé en ce que les rotors (24, 26, 28) sont disposés les uns à coté des autres dans un même plan et reliés entre eux par des conduits (25, 25', 27).

10. Broyeur à choc selon la revendication 9, caractérisé en ce que le plan est disposé horizontalement ou verticalement.
